# EUROPÄISCHE PATENTSCHRIFT

(11) **EP 1 621 495 B1**
(45) Veröffentlichungstag und Bekanntmachung des Hinweises auf die Patenterteilung: **12.09.2007**
(21) Anmeldenummer: 05014592.9
(22) Anmeldetag: 06.07.2005
(51) Int. Cl.: B65H 5/38, B65H 11/00

(54) **Bogenanlage einer Bogendruckmaschine mit einer Bogenleiteinrichtung**
Feeding device of a sheet printing machine comprising a signature guide
Margeur de feuilles pour une machine à imprimer des feuilles avec un dispositif de guidage de feuilles

(30) Priorität: 29.07.2004 DE 102004036875
(43) Veröffentlichungstag der Anmeldung: 01.02.2006
(73) Patentinhaber: Koenig & Bauer Aktiengesellschaft, 97080 Würzburg (DE)
(72) Erfinder: Schumann, Volkmar, 01640 Coswig (DE); Reinsch, Carsten, 01445 Radebeul (DE)

(56) Entgegenhaltungen:
- EP-A- 0 802 053
- EP-A- 0 822 154
- DE-U1- 29 615 996
- US-A- 1 754 795
- SMITH B H: "SET EJECTOR DEFLECTION FINGERS" XEROX DISCLOSURE JOURNAL, XEROX CORPORATION. STAMFORD, CONN, US, Bd. 24, Nr. 5, September 1999 (1999-09), Seiten 235-237, XP000969243

## Beschreibung

Die Erfindung betrifft eine Bogenanlage einer Bogendruckmaschine mit einer Bogenleiteinrichtung, einem Anlegtisch, diesem zuordenbare Anlegmarken zum Ausrichten von in einer in Förderrichtung auf den Anlegtisch und mit der Vorderkante gegen die Anlegmarke geführten sowie mit einer die ausgerichteten Bogen übernehmenden und in die Bogendruckmaschine führenden Bogenbeschleunigungsvorrichtung, wobei die Bogenleiteinrichtung oberhalb des Anlegtischs angeordnet ist und in Abständen quer zur Förderrichtung vorgesehen Leitelementen beinhaltet.

Aus DE 296 15 996 U1 ist eine derartige Leiteinrichtung bekannt. Sie besteht im Wesentlichen aus einer sich über die Breite des Anlegtischs erstreckenden Hohlwelle, die konzentrisch auf einer Welle gelagert, welche in gestellfesten Seitenplatten geführt ist. Die Hohlwelle ist in einer der Seitenplatten mittels eines Exzenterlagers fixiert. Auf der Hohlwelle sind in Abständen Halter geklemmt, die an ihrem freien Ende als Leitelemente dienende Rollen tragen. Die Rollen können über das Exzenterlager auf die Materialstärke der zur Verarbeitung gelangenden Bogen eingestellt werden, während der Abstand der Rollen zu den Anlegmarken mittels einer an der Welle angreifenden Stelleinrichtung verändert werden kann.
Mit dieser Bogenleiteinrichtung soll erreicht werden, dass die auf dem Anlegtisch einlaufenden Bogen sicher mit der Vorderkante zu den Anlegmarken transportiert werden. Wenn die Anlegmarken aus Vorder- oder Deckmarken bestehen, bedeutet das, dass die Vorderkante unter die Deckmarken und gegen die Vordermarken geführt werden muss. Außerdem soll durch die Bogenleiteinrichtung verhindert werden, dass von dem abziehenden Bogen der Folgebogen mitgerissen wird, d. h. vom freien Ende des abziehenden Bogens wird die Vorderkante des Folgebogens über die bereits zum Anlegtisch zurückgeführten Anlegmarken gezogen, was zu Betriebsunterbrechungen führt.
Nachteilig bei dieser bekannten Vorrichtung ist der zur Realisierung erforderliche Aufwand und die Tatsache, dass die Bogen nur durch eine geringe Führungsfläche der Bogenleiteinrichtung auf dem Anlegtisch geführt werden. Damit werden die Bogen auf dem Anlegtisch nicht ausgestrichen und dünne Materialien zur Faltenbildung angeregt, was insgesamt zu Produktivitätsverlusten der nachgeordneten Bogendruckmaschine führt. Außerdem ist es von Nachteil, dass das freie Enden des abziehenden Bogens während des Transportes durch eine Bogenbeschleunigungseinrichtung zu einer Anlegtrommel nicht geführt wird. Dadurch kann es zu einem so genannten Peitscheneffekt kommen, der zu Materialbeschädigungen führt. Letztlich ist es von Nachteil, dass es bei der Verarbeitung dicker Bedruckstoffe zu einem hohen Lärmpegel kommt, wenn die Bogenhinterkante von den Leitelementen freigegeben wird.

In der EP 0 822 154 A2 wird eine Vorrichtung für die Bogenzufuhr zu einer Druckmaschine beschrieben, bei der eine Saugtraverse oberhalb des Anlegtischs zum Anheben des freien Endes eines abziehenden Bogens vorgesehen ist. Der Saugtraverse sind im den Anlegmarken zugewandten Bereich Führungsrollen zugeordnet, die den abziehenden Bogen nach unten gegen den Anlegtisch und über die Kanten der Anlegmarken ziehen.
Damit besteht die Gefahr, dass durch Zerkratzen der Unterseite des abziehenden Bogens die Produktivität der Maschine einschränkende Qualitätsmängel verursacht werden. Außerdem ist die Vorrichtung durch die Verwendung von taktweise gesteuerter Saug-/Blasluft sowie deren Anpassung an das zur Bearbeitung gelangende Material aufwändig, wobei die Möglichkeit nicht auszuschließen ist, dass der Folgebogen durch das Anheben des freien Endes des abziehenden Bogens insbesondere bei der Verarbeitung durchsaugenden Materials mitgerissen wird, was zu Doppelbogen und damit zu Produktivitätsverlusten führt.

Aufgabe der Erfindung ist es, eine Bogenleiteinrichtung mit einfachen Mitteln so auszugestalten, dass die Produktivität der Gesamtanlage erhöht und Lärmbelästigungen vermindert werden.

Erfindungsgemäß wird die Aufgabe durch eine Bogenleiteinrichtung nach den Merkmalen des Anspruchs 1 gelöst.
Mit der erfindungsgemäßen Lösung wird eine mit einfachen zu realisierende Bogenleiteinrichtung geschaffen, mit der auch problembehaftetes Bogenmaterial störungsfrei an den Anlegmarken angelegt und der nachgeordneten Druckmaschine zugeführt werden kann.

In einem Ausführungsbeispiel wird die Erfindung näher erläutert. In den Zeichnungen zeigen
- Figur 1: ausschnittsweise einen Anlegtisch mit einer Bogenleiteinrichtung in Seitenansicht.
- Figur 2: eine perspektivische Ansicht einer Bogenleiteinrichtung.

In Figur 1 ist ein Anlegtisch 1 mit in einer Position an diesen befindlichen Anlegmarken 2, die jeweils aus einer Vordermarke 3 und einer Deckmarke 4 bestehen, dargestellt. Dem Anlegtisch 1 ist eine Bogenbeschleunigungsvorrichtung 5, die im Ausführungsbeispiel als Schwinganlage 6 ausgebildet ist, und dieser eine Anlegtrommel 7 nachgeordnet. Bogen 8 werden in einer Förderrichtung 9 von einem nicht dargestellten Bändertisch auf den Anlegtisch 1 transportiert.
In Förderrichtung 9 vor den in ihrer Position am Anlegtisch 1 befindlichen Anlegmarken 2 ist diesen eine Bogenleiteinrichtung 10 zugeordnet. Die Bogenleiteinrichtung 10 besteht aus einer sich über die Breite des Anlegtischs 1 erstreckenden Grundleiste 11, die seitlich in nicht dargestellten Führungen senkrecht zur Förderrichtung 9 verschieb- und arretierbar gelagert ist. In Förderrichtung 9 vor der Grundleiste 11 sind Leitelemente 12 vorgesehen. Die Leitelemente 12 sind im Abstand nebeneinander an der Grundleiste 11 angeordnet und erstrecken sich parallel zur Förderrichtung 9. Sie sind verschieb- und arretierbar mit der Grundleiste 11 verbunden. In Förderrichtung 9 nach der Grundleiste 11 sind Führungselemente 13 beabstandet zueinander vorgesehen. Sie sind fest mit der Grundleiste 11 verbunden und verlaufen parallel zur Förderrichtung 9. Die Führungselemente 13 erstrecken sich von der Grundleiste 11 über die Anlegmarken 2 etwa zur Anlegtrommel 7.
Die der Oberfläche des Anlegtischs 1 zugewandte Fläche der Grundleiste 11 ist als eine die Bogen 8 führende Grundleistenleitfläche 14 ausgebildet. Die der Grundleiste 11 vorgeordneten Leitelemente 12 weisen ebenfalls eine der Oberfläche des Anlegtischs 1 zugewandten Grundfläche auf, die als Leitfläche 15 ausgeführt ist. Die Leitfläche 15 und die Grundleistenleitfläche 14 bilden eine durchgehende Ebene, deren Abstand zur Oberfläche des Anlegtischs 1 in Abhängigkeit von der Materialstärke der zur Verarbeitung gelangenden Bogen 8 eingestellt werden kann. Dazu wird die Grundleiste 11 in den nicht dargestellten seitlichen Führungen senkrecht zur Förderrichtung 9 verschoben und arretiert. Es ist auch möglich, die Grundleiste 11 mit einer den Abstand der Deckmarken 4 zur Oberfläche des Anlegtischs 1 verändernden Stelleinheit zu koppeln und zwangsweise mit der Höheneinstellung der Deckmarken 4 die Grundleiste 11 nachzuführen und damit den Abstand der Grundleistenleitfläche 14 sowie den Leitflächen 15 zur Oberfläche des Anlegtischs 1 anzupassen. Die Grundleiste 11 kann auch in oder entgegen der Förderrichtung 9 verschiebbar gelagert sein, um die Lage der Bogenleiteinrichtung 10 zu den Anlegmarken 2 dem zur Verarbeitung gelangenden Bogenmaterial anpassen zu können.
Die dem Anlegtisch 1 zugewandte Fläche der Führungselemente 13 ist als Führungskurve 16 ausgebildet. Die Grundleistenleitfläche 14 geht harmonisch in die Führungskurven 16 über, die ein konkave Charakteristik aufweist.
Es ist möglich, die der Oberfläche des Anlegtischs 1 zugewandten Flächen der Leitelemente 12 direkt als Leitflächen 15 auszubilden. Die Leitflächen 15 können aber auch durch zusätzliche Leitbleche 17 realisiert werden, welche auswechselbar jeweils mit den Leitelementen 12 verbunden sind. Dadurch ist es möglich unterschiedlich breite Leitbleche 17 vorzusehen und mit diesen die Bogenleiteinrichtung 10 diffizil den zur Verarbeitung gelangenden Bedruckstoffen anzupassen (Fig. 2).
Die Bogen 8 werden von einem nicht dargestellten Bändertisch schuppenförmig in Förderrichtung 9 auf dem Anlegtisch 1 transportiert. Die Grundleiste 11 ist so eingestellt, dass die Grundleistenleitfläche 14 in einem zur Materialstärke der zur Verarbeitung gelangenden Bogen 8 angepassten Abstand bezüglich der Oberfläche des Anlegtischs 1 verläuft. Entsprechend sind die Leitflächen 15 der Leitelemente 12 in einem ebensolchen Abstand zur Oberfläche des Anlegtischs 1 positioniert, so dass die Bogen 8 ausgestrichen und mit ihrer Vorderkante sicher unter die Deckmarken 4 sowie gegen die Vordermarken 3 geführt werden. Der mit der Vorderkante an den Vordermarken 3 anliegende Bogen 8 kann nachfolgend nach der Seitenkante ausgerichtet werden. Danach wird der ausgerichtete Bogen 8 von der Bogenbeschleunigungsvorrichtung 5 erfasst, die Anlegmarken 2 werden aus ihrer Position am Anlegtisch 1 z. B. in eine Position unter diesen verbracht und der ausgerichtete Bogen 8 wird zur Anlegtrommel 7 transportiert, während ein nachfolgender Bogen 8 auf den Anlegtisch 1 geführt wird. Durch die Führungskurven 16 wird das freie Ende des von der Bogenbeschleunigungsvorrichtung 5 transportierten Bogens 8 zwangsweise geführt und damit eine Beschädigung des freien Endes und ein Mitreißen des nachfolgenden Bogens 8 vermieden. Außerdem wird durch den stetigen Übergang der Grundleistenleitfläche 14 in die Führungskurven 16 eine Lärmbelästigung bei der Verarbeitung dicken Bogenmaterials vermieden.

### Aufstellung der verwendeten Bezugszeichen

- 1: Anlegtisch
- 2: Anlegmarke
- 3: Vordermarke
- 4: Deckmarke
- 5: Bogenbeschleunigungsvorrichtung
- 6: Schwinganlage
- 7: Anlegtrommel
- 8: Bogen
- 9: Förderrichtung
- 10: Bogenleiteinrichtung
- 11: Grundleiste
- 12: Leitelement
- 13: Führungselement
- 14: Grundleistenleitfläche
- 15: Leitfläche
- 16: Führungskurve
- 17: Leitblech

## Patentansprüche

1. Bogenanlage einer Bogendruckmaschine mit einer Bogenleiteinrichtung (10), einem Anlegtisch (1), diesem zuordenbare Anlegmarken(2) zum Ausrichten von in einer in Förderrichtung (9) auf den Anlegtisch (1) und mit der Vorderkante gegen die Anlegmarke (2) geführten sowie mit einer die ausgerichteten Bogen (8) übernehmenden und in die Bogendruckmaschine führenden Bogenbeschleunigungsvorrichtung (5), wobei die Bogenleiteinrichtung (10) oberhalb des Anlegtischs (1) angeordnet ist und in Abständen quer zur Förderrichtung (9) vorgesehene Leitelementen (12) beinhaltet, die eine den Bogen (8) zugewandte Leitfläche (15) aufweisen und an einer quer zur Förderrichtung (9) vorgesehene Grundleiste (11) angeordnet sind, deren der Oberfläche des Anlegtischs (1) zugeordnete Seite als Grundleistenleitfläche (14) ausgebildet ist, die mit den Leitflächen (15) eine Ebene bildet und wobei in Förderrichtung (9) vor dem Anlegmarken (2) die Grundleiste (11) vorgesehen ist, der die Leitelemente (12) vorgeordnet und das freie Ende eines von der Bogenbeschleunigungsvorrichtung (5) transportierten Bogens (8) führende Führungselemente (13) nachgeordnet sind.

2. Bogenleiteinrichtung nach Anspruch 1, wobei die Führungselemente (13) eine Führungskurve (16) konkaven Charakters aufweisen.

3. Bogenleiteinrichtung nach Anspruch 2, wobei die Grundleistenleitfläche (14) harmonisch in die Führungskurve (16) übergeht.

4. Bogenleiteinrichtung nach Anspruch 1, wobei die Führungselemente (13) sich etwa bis zu einer der Bogenbeschleunigungsvorrichtung (5) nachgeordneten Anlegtrommel (7) erstrecken.

5. Bogenleiteinrichtung nach Anspruch 1, wobei die Grundleiste (11) höhenverstellbar gelagert ist.

6. Bogenleiteinrichtung nach Anspruch 1, wobei die Grundleiste (11) in oder entgegen der Förderrichtung (9) verschiebbar gelagert ist.

7. Bogenleiteinrichtung nach Anspruch 1 und , wobei die Höhenverstellung der Anlegmarken (2) und der Grundleiste (11) gekoppelt sind.

## Claims

1. Sheet feeder of a sheet printing machine with sheet guide equipment (10), a feed table (1), feed marks (2), which can be associated therewith, for alignment of [sheets], which are guided in a conveying direction (9) on the feed table (1) and with the front edge against the feed mark (2), as well as with a sheet accelerating device (5) taking over the aligned sheets (8) and guiding them into the sheet printing machine, wherein the sheet guide equipment (10) is arranged above the feed table (1) and contains guide elements (12), which are provided at spacings transversely to the conveying direction (9) and which have a guide surface (15) facing the sheets (8) and are arranged at a guide strip (11), which is provided transversely to the conveying direction (9) and the side of which associated with the surface of the feed table (1) is constructed as a base strip guide surface (14), which forms a plane with the guide surfaces (15), and wherein the base strip (11) is provided in front of the feed marks (2) in conveying direction (9), the base strip being arranged upstream of the guide elements (12) and being arranged downstream of the free end of guide elements (13) guiding a sheet transported by the sheet accelerating device (5).

2. Sheet guide equipment according to claim 1, wherein the guide elements (13) have a guide curve (16) of concave character.

3. Sheet guide equipment according to claim 2, wherein the base strip guide surface (14) goes over smoothly into the guide curve (16).

4. Sheet guide equipment according to claim 1, wherein the guide elements (13) extend approximately up to a feed drum (7) arranged downstream of the sheet accelerating device (5).

5. Sheet guide equipment according to claim 1, wherein the base strip (11) is mounted to be adjustable in height.

6. Sheet guide equipment according to claim 1, wherein the base strip (11) is mounted to be displaceable in or against the conveying direction (9).

7. Sheet guide equipment according to claim 1 and 6, wherein the height adjustment of the feed marks (2) and that of the base strip (11) are coupled.

## Revendications

1. Margeur de feuilles d'une machine d'impression de feuilles comportant une installation de guidage de feuilles (10), une table de margeur (1), deux repères de margeur associés à la table pour aligner des feuilles (8) conduites par un dispositif de transfert (9) sur la table de margeur (1) avec leur bord avant contre les repères de margeur (2) et une installation d'accélération de feuilles (5) reprenant les feuilles alignées (8) et les conduisant dans la machine d'impression de feuilles,
l'installation de guidage de feuilles (10) au-dessus de la table de margeur (1) comportant des éléments directeurs (12) écartés transversalement par rapport à la direction de transfert (9), ayant une face de guidage (15) tournée vers les feuilles (8) et étant prévu sur une baguette de base (11), transversale à la direction de transfert (9), et dont le côté tourné vers la surface supérieure de la table de margeur (1) est réalisé comme surface directrice (14) de la baguette de base, formant un plan avec les surfaces directrices (15), la baguette de base (11) étant en amont des repères de margeur (2) dans la direction de transfert (9) et cette baguette est elle-même précédée des éléments directeurs (12), suivie par l'extrémité libre d'un élément de guidage (13) pour les feuilles (8) transportées par le dispositif d'accélération de feuilles (5).

2. Installation de guidage de feuilles selon la revendication 1, dont les éléments de guidage (13) ont une courbe de guidage (16) de tracé concave.

3. Installation de guidage de feuilles selon la revendication 2, dans laquelle la surface de guidage de base (14) rejoint harmonieusement la courbe de guidage (16).

4. Installation de guidage de feuilles selon la revendication 1, dans laquelle les éléments de guidage (13) arrivent sensiblement jusqu'à un tambour de margeur (7), en aval de l'installation d'accélération de feuilles (5).

5. Installation de guidage de feuilles selon la revendication 1, dans laquelle la baguette de base (11) est réglable en hauteur.

6. Installation de guidage de feuilles selon la revendication 1, dans laquelle la baguette de base (11) est coulissante dans la direction de transfert (9) ou dans la direction opposée de celle-ci.

7. Installation de guidage de feuilles selon les revendications 1 et 6, selon laquelle le réglage en hauteur des repères de margeur (2) et celui de la baguette de base (11) sont couplés.
